# EUROPÄISCHE PATENTSCHRIFT

(11) **EP 0 410 085 B1**
(45) Veröffentlichungstag und Bekanntmachung des Hinweises auf die Patenterteilung: **20.09.1995**
(21) Anmeldenummer: 90108553.0
(22) Anmeldetag: 07.05.1990
(51) Int. Cl.: B66B 11/04, B66B 7/06, B66B 11/08

(54) **Antriebvorrichtung eines Aufzuges**
Lift-driving mechanism
Mécanisme d'entraînement d'un ascenseur

(30) Priorität: 11.07.1989 DE 3922798
(43) Veröffentlichungstag der Anmeldung: 30.01.1991
(73) Patentinhaber: Schlosser, Gerhard, D-85221 Dachau (DE)
(72) Erfinder: Schlosser, Gerhard, D-85221 Dachau (DE)
(74) Vertreter: Görg, Klaus, Dipl.-Ing.

(56) Entgegenhaltungen:
- CH-A- 436 619
- DE-A- 3 802 386
- US-A- 4 664 230

## Beschreibung

Die Erfindung bezieht sich auf einen Aufzug.

Aus der CH-C-436619 ist ein Aufzug bekannt mit einem oben liegenden Antriebsagregat mit Treibscheibe und einem die Treibscheibe umfassenden Seilzug für einen Fahrkorb und ein Gegengewicht. Der Fahrkorb ist entsprechend einem sogenannten Rucksacksystem asymetrisch seitlich geführt. Das Gegengewicht und die Treibscheibe sind in einer vertikalen Ebene neben dem Fahrkorb angeordnet. Ferner ist vorgesehen, daß Fahrkorb und Gegengewicht aus Übersetzungsgründen von Umlenkrollen getragen werden.

Bei hohen Bauten, die mit einem Aufzug ausgestattet werden, stört aus baulichen Gründen sehr häufig das Maschinenhaus oberhalb des Aufzugschachtes. Zur Vermeidung dieses negativen Aspektes wird bereits der Antrieb neben dem Fahrschacht angeordnet, häufig aus baulichen Gründen im untersten Geschoß, und insbesondere zur Verlagerung der Geräuschentwicklung aus den oberen Wohngeschoßbereichen, z.B. in das Kellergeschoß, welches normalerweise ohnehin nicht bewohnt werden kann.

Bei einem zentral geführten Fahrkorb ist häufig eine sehr aufwendige Seilführung mit einer Anzahl von Seilrollen notwendig, insbesondere, wenn die vorgeschriebene Überfahrhöhe keinen Rolleneinbau oberhalb des Fahrkorbes zuläßt. Derartiges ergibt sich auch aus der DE-OS 35 42 220 und aus "der Aufzugbau" von C.F. Franzen/Th. Englert S. 53, 1972.

Aus der DE-OS 38 02 386 ist eine Zugseil-Fahrstuhlanlage bekannt, bei der nicht angegeben ist, wo die Führung des Fahrkorbes erfolgt. Allerdings befindet sich hier eine obenliegende, mit einem Antrieb versehene Seilscheibe in etwa in einer vertikalen Ebene mit einer am Gegengewicht angebrachten Umlenkscheibe seitlich des Fahrkorbes derart, daß ein sog. rucksack-geführter Fahkorb nicht realisierbar ist, da für eine derartige Führung die Tragseilanordnung im Wege wäre.

Im Zusammenhang mit einem derartigen rucksack-geführten Fahrkorb hat sich der hydraulische Antrieb als sehr praktisch erwiesen, da er wenig Platz in Anspruch nimmt und daher neben dem Fahrkorb innerhalb der Achse zwischen den beiden Führungsschienen für den Fahrkorb angeordnet werden kann. Jedoch ist dieses System durch einen relativ hohen Energieverbrauch und damit verbundener höherer Betriebskosten als nachteilig anzusehen.

Die Aufgabe der Erfindung besteht daher darin, eine Antriebsvorrichtung eines Aufzugs zu schaffen, die die Anwendung des seilangetriebenen, sog. rucksack-geführten Fahrkorbes mit einfachen konstruktiven Mitteln und bei kompakter Bauweise erlaubt.

Diese Aufgabe wird erfindungsgemäß gelöst durch einen Aufzug gemäß den Merkmalen des Anspruches 1.

Diese Ausgestaltung des Aufzugs gestattet bei kompakter Bauweise und bei Realisierung einer vertikalen Seilführung den Einsatz eines Seilantriebs für den Fahrkorb und das Gegengewicht bei Anwendung eines rucksack-geführten Fahrkorbes.

Bei mehreren, nebeneinander angeordneten Tragseilen sind vorzugsweise mindestens zwei und insbesondere drei oder mehr Umlenkscheiben vorgesehen, die sich in Richtung quer zu ihren Achsen mit ihren Scheibenflächen einander überlappen. Dies ermöglicht nicht nur eine kompakte Bauweise, sondern vielmehr eine vertikale Seilführung unter Verwendung möglichst weniger Seilscheiben. Die Verwendung einer geringen Anzahl von Seilscheiben erlaubt auch bereits die allgemeine Lösung der gestellten Aufgabe gemäß Anspruch 1.

In besonders vorteilhafter Ausgestaltungsweise ist der Rahmen von den Führungsschienen Für den Fahrkorb und mindestens zwei bügelförmigen Querträgern gebildet, wobei an Querträgern jeweils die Führungsschienen für das Gegengewicht, das Antriebsaggregat mit Treibscheibe und die Umlenkscheiben angebracht sind. Dies ist eine sehr montagefreundliche Ausführungsvariante, da der komplette Antrieb und alle Führungsschienen auf einer Seite des Aufzugsschachtes angeordnet werden können und dabei die bügelförmigen Querträger für die Fahrkorbschienen und die Gegengewichtsschienen vor der Montage exakt vorgefertigt werden können. Außerdem werden die Kräfte der oberen Seile in der Achse der beiden Fahrkorbführungsschienen durch die Führungsschienen auf die Schachtgrube abgeleitet. Die Antriebswinde mit der Treibscheibe kann an Ort und Stelle aufgestellt werden, was eine platzsparende Konstruktion gewährleistet.

Diese platzsparende Konstruktion erlaubt die Unterbringung der Seilführung in dem zur verfügung stehenden Raum, was bei der konventionellen Seilführung nicht der Fall war.

Die Fahrkorb-Umlenkscheibe und die Gegengewicht-Umlenkscheibe sind jeweils als Dreifach- oder Mehrfachscheibe ausgebildet, soweit die TÜV-Anforderungen erfüllt werden, wobei vorgesehen ist, daß diese Umlenkscheiben geschlitzt sind und somit ein Ineinanderschachteln der Einzelscheiben ermöglicht, was eine Schrägführung der Antriebsseile in jeder Hinsicht vermeidet.

Die Erfindung wird nachfolgend anhand der in den Zeichnungen rein schematisch dargestellten Ausführungsbeispiele näher erläutert. Es zeigt:
- Fig. 1: eine schematische Vertikalschnittansicht durch einen Aufzugsschacht,
- Fig. 2: eine schematische Schnittansicht entlang der Schnittlinie II-II in Fig. 1 in größerem Maßstab, und
- Fig. 3: eine Schnittansicht entlang der Linie III-III der Fig. 1, ebenfalls in größerem Maßstab.

In Fig. 1 ist ein Aufzugsschacht 10 dargestellt, der von Mauern 12 begrenzt ist. Innerhalb des Schachtes befindet sich ein rahmenförmiges Gerüst 14, welches aus zwei Fahrkorb-Führungsschienen 16 und aus bügelförmigen Querträgern 18, 19 und ggf. weiteren zwischengeschalteten Querträgern 20 besteht. An dem Querträger 19 ist entsprechend der Darstellung in Fig. 2 eine Dreifach-Treibscheibe 22 befestigt, die mit einem Antriebsmotor 24 verbunden ist. Dieses rahmenförmige Gerüst 14 befindet sich seitlich eines Fahrkorbes 26 im Schacht 10, wobei an einem Querträger 20 entsprechend der Darstellung in Fig. 2 an Streben 28 Führungsschienen 30 für ein Gegengewicht 32 angebracht sind. Diese Gegengewicht-Führungsschienen 30 liegen zwischen den Führungsschienen 16 des Fahrkorbes. Es ist aus Fig. 2 ersichtlich, daß die Führungsschienen 16 für den Fahrkorb außerhalb des Fahrkorbes 26 liegen bzw. seitlich davon. Es handelt sich also um einen sog. rucksack-geführten Fahrkorb.

Ebenfalls der Fig. 2 ist zu entnehmen, daß vom Fahrkorb 26 in den Raum zwischen den Fahrkorb-Führungsschienen 16 ein Ausleger 34 ausgeht.

Am oberen Querträger 18 sind eine Umlenkscheibe 36 für ein Fahrkorbseil 38 und eine Umlenkscheibe für ein Gegengewichtseil 40 drehbar angeordnet.

Die Fahrkorbseile 38 verlaufen von der Treibscheibe 22 vertikal in Fig. 1 auf der linken Seite nach oben zur zugehörigen Umlenkscheibe 36 und von dort vertikal nach unten zum Ausleger 34. Auf der anderen Seite, d.h. in Fig. 1 auf der rechten Seite der Treibscheibe 22, verläuft das Gegengewichtseil 40 vertikal nach oben zur Umlenkscheibe 37 und verläuft von dort zum Gegengewicht 32, mit dem es verbunden ist. Die Seile verlaufen alle vertikal und insofern parallel. Insbesondere die Parallelführung des Fahrkorbseiles 38 ermöglicht sich durch die Ineinanderschachtelung der Umlenkscheiben 36 und 37 in Verbindung mit der Anordnung der Fahrkorbführungsschienen 16, der Treibscheibe 22, des Gegengewichtes 32, der Gegengewichtsführungsschienen 30, des Auslegers 34 und der Umlenkscheiben 36 und 37 im wesentlichen in einer vertikalen Ebene senkrecht zu den Drehachsen der Umlenkscheiben und der Treibscheibe, was die Unterbringung dieser Teile in einem beengten Raum neben dem Fahrkorb und an dem beschriebenen rahmenförmigen Gerüst erlaubt. Die Ineinanderschachtelung der Dreifach-Umlenkscheiben 36 und 37 ist insbesondere aus Fig. 3 ersichtlich.

Wie der Fig. 2 entnommen werden kann, ragt der Ausleger 34 in den Raum zwischen einer Führungsschiene 30 des Gegengewichtes und dem Seilverlauf des Gegengewichtseilabschnittes 40′ zwischen der Treibscheibe 22 und der Umlenkscheibe 37, ohne daß bei der Bewegung des Fahrkorbes eine Berührung der Teile zu befürchten wäre, obwohl die Teile auf engstem Raume angeordnet sind.

## Patentansprüche

1. Aufzug mit einem Fahrkorb (26), einem Gegengewicht (32), einem unten liegenden Antriebsaggregat (24) mit Treibscheibe (22), einem die Treibscheibe (22) und eine Umlenkscheibe (36) umfassenden Seilzug (38) für den Fahrkorb (26) und einem eine Umlenkscheibe (37) umfassenden Seilzug (40) für das Gegengewicht (32), wobei
a) der Fahrkorb (26) entsprechend einem sogenannten Rucksacksystem asymetrisch seitlich geführt (16) ist,
b) Gegengewicht (32), Treibscheibe (22), Fahrkorb-Umlenkscheibe (36) und Gegengewicht-Umlenkscheibe (37) in einer vertikalen Ebene neben dem Fahrkorb (26) und entlang der benachbarten Seitenwand des Fahrkorbes (26) ausgerichtet angeordnet sind, und
c) Fahrkorb-Umlenkscheibe (36) und Gegengewicht-Umlenkscheibe (37) in Richtung quer zu ihren Achsen mit ihren Scheibenflächen einander überlappen, und
d) der Fahrkorb (26) für die Seilaufhängung mit einem Ausleger (34) versehen ist, der zwischen einer Gegengewichtsführung (30) und einem Gegengewichtseilabschnitt (40'), der zwischen der Treibscheibe (22) und der Gegengewicht-Umlenkscheibe (37) verläuft, angeordnet ist.

2. Aufzug nach Anspruch 1,
**dadurch gekennzeichnet**, **daß**
jede Umlenkscheibe (36, 37) aus mehreren nebeneinander angeordneten Scheiben besteht und mehrere, nebeneinander angeordnete Tragseile vorgesehen sind.

3. Aufzug nach Anspruch 1,
**dadurch gekennzeichnet, daß**
die Führungsschienen (16, 30) für den Fahrkorb (26) und das Gegengwicht (32) in etwa in einer Ebene liegend, in einem gemeinsamen Rahmen (14) vorgesehen sind.

4. Aufzug nach Anspruch 3,
**dadurch gekennzeichnet, daß**
an dem gemeinsamen Rahmen (14) die Treibscheibe (22), das Antriebsaggregat (24) und die Umlenkscheiben (36, 37) angebracht sind.

5. Aufzug nach Anspruch 3 und 4,
**dadurch gekennzeichnet, daß**
der Rahmen (14) von den Führungsschienen (16) für den Fahrkorb (26) und mindestens zwei bügelförmigen Querträgern (18, 19, 20) gebildet ist, und daß an Querträgern jeweils die Führungsschienen für das Gegengewicht (32), das Antriebsaggregat (24) und Treibscheibe (22) und die Umlenkscheiben (36, 37) angebracht sind.

6. Aufzug nach Anspruch 1,
**dadurch gekennzeichnet, daß**
der Ausleger (34) unterhalb des Fahrkorbs (26) angeordnet ist.

7. Aufzug nach Anspruch 1,
**dadurch gekennzeichnet, daß**
der Ausleger (34) vom Fahrkorb (26) in den Raum zwischen den Fahrkorbschienen (16) ragt.

## Claims

1. Elevator with a cage (26), a counterweight (32), a drive unit (24) at the bottom with driving pulley (22), a cable (38) for the cage (26) encompassing the driving pulley (22) and a guide pulley (36), and a cable (40) for the counterweight (32) encompassing a guide pulley (37), wherein
a) the cage (26) is guided asymmetrically laterally according to a so-called rucksack system,
b) counterweight (32), driving pulley (22), cage guide pulley (36) and counterweight guide pulley (37) are arranged aligned in a vertical plane adjacent to the cage (26) and along the adjacent side wall of the cage (26), and
c) cage guide pulley (36) and counterweight guide pulley (37) overlap each other with their pulley faces in a direction transversely to their axes, and
d) the cage (26) for cable suspension is provided with an arm (34) which is arranged between a counterweight guide (30) and a counterweight cable section (40') which runs between the driving pulley (22) and the counterweight guide pulley (37).

2. Elevator according to claim 1, characterised in that each guide pulley (36, 37) consists of several pulleys arranged adjacent to each other, and several carrying cables arranged adjacent to each other are provided.

3. Elevator according to claim 1, characterised in that the guide rails (16, 30) for the cage (26) and the counterweight (32), lying more or less in one plane, are provided in a common frame (14).

4. Elevator according to claim 3, characterised in that on the common frame (14) are mounted the driving pulley (22), the drive unit (24) and the guide pulleys (36, 37).

5. Elevator according to claims 3 and 4, characterised in that the frame (14) is formed by the guide rails (16) for the cage (26) and at least two U-shaped transverse carriers (18, 19, 20), and in that on transverse carriers are mounted in each case the guide rails for the counterweight (32), the drive unit (24) and driving pulley (22) and the guide pulleys (36, 37).

6. Elevator according to claim 1, characterised in that the arm (34) is arranged beneath the cage (26).

7. Elevator according to claim 1, characterised in that the arm (34) extends from the cage (26) into the space between the cage rails (16).

## Revendications

1. Elévateur avec une nacelle (26), un contrepoids (32), un groupe d'entraînement (24) monté au-dessous et comportant un disque moteur (22), un câble de traction (38) enlaçant le disque moteur (22) et une poulie de renvoi (36), pour la nacelle (26), et un câble de traction (40), enlaçant une poulie de renvoi (37), pour le contrepoids (32), dans lequel
a) la nacelle (26) est guidée latéralement (16) de façon asymétrique, de manière correspondante à ce que l'on appelle un système en sac-à-dos,
b) le contrepoids (32), la poulie motrice (22), la poulie de renvoi de nacelle (36) et la poulie de renvoi de contrepoids (37) sont disposés dans un plan vertical, situé à côté de la nacelle (26) et le long de la paroi latérale voisine de la nacelle (26), et
c) la poulie de renvoi de nacelle (36) et la poulie de renvoi de contrepoids (37) se chevauchent l'une ou l'autre par leur face de poulie, dans une direction transversale par rapport à leurs axes, et
d) la nacelle (26) est pourvue, pour l'accrochage du câble, d'un bras articulé (34) qui est disposé entre un guidage de contrepoids (30) et un tronçon de câble de contrepoids (40'), s'étendant entre la poulie motrice et la poulie de renvoi de contrepoids (37).

2. Elévateur selon la revendication 1, caractérisé en ce que chaque poulie de renvoi (36, 37) est constituée de plusieurs poulies disposées les unes à côté des autres et plusieurs câbles-supports, disposés les uns à côté, des autres étant prévus.

3. Elévateur selon la revendication 1, caractérisé en ce que les glissières de guidage (16, 30) destinées à la nacelle (26) et au contrepoids (32) sont prévues à peu près dans un même plan, dans un cadre (14) commun.

4. Elévateur selon la revendication 3, caractérisé en ce que la poulie motrice (22), le groupe d'entraînement (24) et les poulies de renvoi (36, 37) sont logées sur le cadre (14) commun.

5. Elévateur selon les revendications 3 ou 4, caractérisé en ce que le cadre (14) est constitué par les glissières de guidage (16) destinées à la nacelle (26) et au moins deux supports transversaux (18, 19, 20) en forme d'étrier et en ce que sur chacun des supports transversaux sont montées les glissières de guidage destinées au contrepoids (32), au groupe d'entraînement (24) et à la poulie motrice (22) et aux poulies de renvoi (36, 37).

6. Elévateur selon la revendication 1, caractérisé en ce que le bras articulé (34) est disposé au-dessous de la nacelle (26).

7. ELévateur selon la revendication 1, caractérisé en ce que le bras articulé (34) sort de la nacelle (26) et pénètre dans l'espace existant entre les glissières de nacelle (16).
